# EUROPÄISCHE PATENTSCHRIFT

(11) **EP 2 191 938 B1**
(45) Veröffentlichungstag und Bekanntmachung des Hinweises auf die Patenterteilung: **05.12.2018**
(21) Anmeldenummer: 09172994.7
(22) Anmeldetag: 14.10.2009
(51) Int. Cl.: B25B 21/00, B25B 31/00, E04D 15/04

(54) **Setzwerkzeug für einen Dämmstoffdübel**
Setting tool for a insulation dowel
Outil de pose pour une cheville de matériau isolant

(30) Priorität: 27.11.2008 DE 102008044124
(43) Veröffentlichungstag der Anmeldung: 02.06.2010
(73) Patentinhaber: HILTI Aktiengesellschaft, 9494 Schaan (LI)
(72) Erfinder: Frommelt, Markus, 9494 Schaan (LI); Spröwitz, Michael, 9470 Buchs (CH)
(74) Vertreter: Hilti Aktiengesellschaft Corporate Intellectual Property

(56) Entgegenhaltungen:
- EP-A2- 0 921 251
- EP-A2- 1 982 797

## Beschreibung

Die Erfindung betrifft ein Setzwerkzeug für einen mit einem Befestigungsmittel im Untergrund verankerbaren Dämmstoffdübel, der im Oberbegriff des Patentanspruchs 1 genannten Art.

Zur Befestigung von Dämmstoffplatten werden sogenannte Dämmstoffdübel verwendet, die einen Schaft mit einem Verankerungsabschnitt an einem Ende und ein tellerförmiges, anderes Ende aufweisen. Durch die Dämmstoffplatte hindurch wird in dem Untergrund eine Bohrung erstellt. Anschliessend wird der Dämmstoffdübel mit seinem den Verankerungsabschnitt aufweisenden Ende voran in die Bohrung eingeführt und mit einem Befestigungsmittel, wie beispielsweise einer Spreizschraube, im Untergrund verankert. Im gesetzten Zustand des Dämmstoffdübels liegt das tellerförmige Ende an der Oberfläche der Dämmstoffplatte an oder ist dieses in der Dämmstoffplatte versenkt.

Aus der DE 10 2007 000 235 A1 ist ein Setzwerkzeug für einen mit einem Befestigungsmittel im Untergrund verankerbaren Dämmstoffdübel bekannt, der anstelle eines Drucktellers ein Dämmstoffgewinde aufweist, das beim Setzen des Dämmstoffdübels in den Dämmstoff eindringt. Das Setzwerkzeug weist eine erste Antriebswelle auf. die einen sich entlang einer Längsachse erstreckenden Schaft mit einem ersten Drehmitnahmemittel für das Befestigungsmittel an einem ersten Ende und mit einem zweiten Drehmitnahmemittel für ein Setzwerkzeuggerät an einem zweiten, dem ersten Ende gegenüberliegenden Ende aufweist. Weiter weist das Setzwerkzeug eine koaxial zur ersten Antriebswelle angeordnete zweite Antriebswelle auf, die einen hohlen Schaft mit einem dritten Drehmitnahmemittel für den Dämmstoffdübel an einem ersten Ende aufweist. Zudem ist eine durch axialen Druck lösbare Kupplung vorgesehen, die an einem Bereich beabstandet zu dem ersten Ende der zweiten Antriebswelle angeordnet ist und zumindest ein Sperrelement umfasst, das zur Übertragung eines Drehmomentes von der ersten Antriebswelle auf die zweite Antriebswelle in zumindest eine Ausnehmung eingreift.

Kommt beim Setzen des Dämmstoffdübels das freie, dem Dämmstoff zugewandte Ende der zweiten Antriebswelle, das hier mit einem axial verstellbaren Anschlagsteller versehen ist, mit dem Dämmstoff in Anlage, kuppelt bei einem weiteren Vorschub des Setzwerkzeugs in Setzrichtung die Kupplung aus und die Übertragung des Drehmomentes von der ersten Antriebswelle auf die zweite Antriebswelle wird unterbrochen. Dadurch wird nur noch die erste Antriebswelle vom Setzwerkzeuggerät angetrieben, bis der Dämmstoffdübel über das Befestigungsmittel im Untergrund verankert ist. Nach Beendigung des Setzvorgangs wird vom Anwender die erste Antriebswelle relativ zur zweiten Antriebswelle versetzt, bis die Kupplung für eine erneute Übertragung des Drehmomentes von der ersten Antriebswelle auf die zweite Antriebswelle einrastet, womit das Setzwerkzeug für einen erneuten Setzvorgang wieder zur Verfügung steht. Über den axial verstellbaren Anschlagteller können Dämmstoffdübel unterschiedlich tief z. B. in Bezug auf die Dicke des Dämmstoffs gesetzt werden.

Dieses Setzwerkzeug zeichnet sich insbesondere durch seine einfache Handhabung und der hohen Flexibilität in Bezug auf die Setzbarkeit unterschiedlicher Dämmstoffdübelgrössen und Setztiefen aus.

Aufgabe der Erfindung ist es, ein Setzwerkzeug für einen mit einem Befestigungsmittel im Untergrund verankerbaren Dämmstoffdübel zu schaffen, das noch einfacher bedienbar ist und insbesondere das Einkuppeln der ausgelösten Kupplung vereinfacht.

Die Aufgabe ist durch die Merkmale des unabhängigen Anspruchs gelöst. Vorteilhafte Weiterbildungen sind in den Unteransprüchen dargelegt.

Gemäss der Erfindung ist eine Nut zur Führung des zumindest einen Sperrelementes vorgesehen, die sich an die zumindest eine Ausnehmung anschliesst und sich ausgehend von der zumindest einen Ausnehmung zumindest bereichsweise entlang des Umfangs wendelförmig in Richtung des zweiten Endes der ersten Antriebswelle erstreckt.

Die Nut zur Führung des zumindest einen Sperrelementes erstreckt sich somit ausgehend von der Ausnehmung axial in Richtung des zweiten Endes der ersten Antriebswelle und gleichzeitig zumindest bereichsweise entlang des Umfangs der ersten Antriebswelle.

Vorteilhaft weist die Ausnehmung eine grössere Tiefe zur Oberfläche des entsprechenden Teils des Setzwerkzeugs, an der sie angeordnet ist, als die sich an die Ausnehmung anschliessende Nut auf. Dies ist jedoch nicht ein zwingendes Erfordernis, womit die Ausnehmung und die sich an diese Ausnehmung anschliessende Nut jeweils die gleiche Tiefe aufweisen können. Wesentlich für die Funktion der Ausnehmung ist, dass das Sperrelement zur Drehmomentübertragung von der ersten auf die zweite Antriebswelle bis zum Erreichen eines definierten Auslösemomentes der Kupplung darin gehalten ist

Sobald ein dem dritten Drehmitnahmemittel zugewandter Endbereich der zweiten Antriebswelle des Setzwerkzeugs an der Oberfläche der Dämmstoffplatte anliegt, wird auch bei dem erfindungsgemässen Setzwerkzeug bei einem weiteren Vorschub desselben in Setzrichtung ein derart grosser Druck auf die Kupplung erzeugt, dass das zumindest eine Sperrelement mit der Ausnehmung ausser Eingriff kommt und anschliessend entlang des Schafts der ersten Antriebswelle gleitet. Die Kupplung zwischen der ersten und der zweiten Antriebswelle befindet sich nun im ausgekuppelten Zustand. Dadurch ist die Drehmomentübertragung von der ersten auf die zweite Antriebswelle und somit auf den Dämmstoffdübel unterbrochen. Dies geschieht ohne ein Zutun des Anwenders in einem Arbeitsschritt bei immer der gleichen, z. B. aufgrund der zuvor mit einem axial positionierten Anschlagteller bestimmten Setztiefe des Dämmstoffdübels. Die erste Antriebswelle des Setzwerkzeugs wird zur Betätigung des Befestigungsmittels und somit zur Verankerung des Dämmstoffdübels im Untergrund weiterhin rotatorisch angetrieben.

Nach Beendigung des Setzvorgangs wird die erste Antriebswelle relativ zur zweiten Antriebswelle versetzt, wobei das zumindest eine Sperrelement mit der wendelförmig verlaufenden Nut in Eingriff des Sperrelementes kommt und von dieser bis zum Eindringen in die Ausnehmung von dieser geführt wird. Sobald das zumindest eine Sperrelement erneut in die Ausnehmung eingreift, ist die Kupplung zwischen der ersten und der zweiten Antriebswelle wieder eingekuppelt, womit erneut ein Drehmoment von der ersten auf die zweite Antriebswelle übertragbar ist und das Setzwerkzeug für einen erneuten Setzvorgang zur Verfügung steht.

Das Setzwerkzeug ist dadurch noch einfacher handhabbar, da für einen erneuten Setzvorgang die Antriebswellen nicht zueinander manuell verdreht werden müssen, um ein Einrasten der ausgelösten Kupplung sicherzustellen. Während dem axialen Versetzen der Antriebswellen zueinander, d. h. beim Auseinanderziehen derselben, erfolgt das Einkuppeln der Kupplung weitgehend automatisch.

Der Dämmstoffdübel weist beispielsweise einen Spreizbereich auf, der von einer Spreizschraube als Befestigungsmittel aufweitbar ist. Am Schaft beziehungsweise am vorteilhaft wendelförmigen Druckteller, der ein Dämmstoffgewinde ausbildet, ist eine Drehmitnahme vorgesehen, z. B. eine Aufnahme, in die das dritte Drehmitnahmemittel, z. B. ein auf die Aufnahme abgestimmter Aussenvielkant, am ersten Ende der zweiten Antriebswelle zur Übertragung des Drehmomentes von der zweiten Antriebswelle auf den Dämmstoffdübel eingreift.

Das erste Drehmitnahmemittel für das Befestigungselement am ersten Ende der ersten Antriebswelle ist beispielsweise ein auf die Drehmitnahme des Befestigungsmittels ausgebildeter Schraubereinsatz oder eine Aufnahme für einen Mehrkantbit, der am freien Ende ein mit der Drehmitnahme des Befestigungsmittels in Eingriff bringbares, freies Ende aufweist.

Das zweite Drehmitnahmemittel für das Befestigungselement am zweiten Ende der ersten Antriebswelle ist beispielsweise ein Einsteckende, das in die Werkzeugaufnahme des Setzwerkzeuggerätes, wie z. B. ein Schrauber oder eine Bohrmaschine, einsteckbar ist.

Am zweiten Ende der ersten Antriebswelle ist zudem vorteilhaft eine zusätzliche Kupplung vorgesehen, die zu Beginn des Setzvorgangs eine axiale Vorschubkraft auf das Setzwerkzeug gewährleistet. Durch manuellen Druck in Setzrichtung des Dämmstoffdübels kuppelt die zusätzliche Kupplung zur Drehmomentübertragung von dem Setzwerkzeuggerät auf die erste Antriebswelle ein. Dadurch wird zu Beginn des Setzvorgangs der Dämmstoffdübel leicht in das Bohrloch eingeschoben. Durch den vorgängigen Einschub wird der Dämmstoffdübel in Bezug auf die Ausrichtung des Bohrlochs ausgerichtet und der nachfolgende korrekte Setzvorgang, insbesondere für weniger geübte Anwender, massgeblich erleichtert. Durch die Rotationsentkopplung aufgrund der zusätzlichen Kupplung kann der Anwender einen auf das Setzwerkzeug aufgesteckten Dämmstoffdübel beim Einstecken in das Bohrloch führen, während das Setzwerkzeuggerät bereits eine Drehbewegung ausführt.

Vorzugsweise sind mehrere Sperrelemente und entsprechend der Anzahl der Sperrelemente, mehrere Ausnehmungen vorgesehen, wobei sich ausgehend von jeder Ausnehmung jeweils eine Nut erstreckt. Die Anzahl der Ausnehmungen stimmt somit vorteilhaft mit der Anzahl der Sperrelemente überein. Vorteilhaft sind die Ausnehmungen und somit die Sperrelemente umfänglich gleichmässig verteilt angeordnet. Bei beispielsweise drei Sperrelementen sind diese und die entsprechenden Ausnehmungen jeweils um 120° versetzt zueinander vorgesehen.

Bevorzugt sind die zumindest eine Ausnehmung und die sich daran anschliessende Nut am Schaft der ersten Antriebswelle vorgesehen, was eine einfache Ausbildung derselben ermöglicht. Die zumindest eine Ausnehmung und die sich daran anschliessende Nut werden beispielsweise mit einem spanenden Verfahren am entsprechenden Teil des Setzwerkzeugs, wie z. B. am Schaft der ersten Antriebswelle ausgebildet.

Vorzugsweise ist die Nut derart entlang des Umfangs vorgesehen, dass sich das der Ausnehmung abgewandte Ende der Nut über eine Axialprojektion einer Ausnehmung erstreckt, womit eine Überlappung der Nut zumindest mit einem Bereich der Ausnehmung gegeben ist. Damit ist in vorteilhafter Weise unabhängig von der Stellung der ersten Antriebswelle zur zweiten Antriebswelle eine Führung des zumindest einen Sperrelementes in der Nut gewährleistet, wenn die Antriebswellen relativ zueinander versetzt werden. Es wird sichergestellt, dass das zumindest eine Sperrelement in einem Übergangsbereich vor dem Eingreifen in die Ausnehmung in der Nut zu liegen kommt und von dieser geführt ist. Denn mit dieser Lösung wird vermieden, dass im auseinander gezogenen Zustand der ersten und zweiten Antriebswelle das zumindest eine Sperrelement ausserhalb einer Ausnehmung zu liegen kommt und dadurch die Kupplung zwischen der ersten und zweiten Antriebswelle nicht eingekuppelt ist.

Sind mehrere Ausnehmungen mit jeweils einer sich daran anschliessenden Nut vorgesehen und sind diese vorteilhaft umfänglich gleichmässig verteilt angeordnet, so erstrecken sich die wendelfömig verlaufenden Nuten vorteilhaft über den Winkelbereich, der sich aus der Anzahl der vorgesehenen Nuten und der Verteilung ergibt. Sind die Ausnehmungen umfänglich ungleichmässig verteilt, so erstrecken sich vorteilhaft auch die sich an die Ausnehmungen anschliessenden, wendelförmigen Nuten über unterschiedliche Winkelbereiche.

Bevorzugt nimmt die Tiefe der Nut ausgehend von der Ausnehmung in Richtung des der Ausnehmung abgewandten Endes der Nut ab, womit der Grad der Führung der Sperrelemente in der Nut in Richtung der Ausnehmung zunimmt, an der sich die entsprechende Nut anschliesst. Sind mehrere Ausnehmungen und somit mehrere Nuten vorgesehen, weisen vorteilhaft alle Nuten die gleiche Ausgestaltung in Bezug auf deren Tiefe auf, womit ein einfaches Einkuppeln der Kupplung gewährleistet ist. Sind mehrere Nuten vorgesehen, können diese z. B. auch unterschiedliche Tiefen aufweisen, was insbesondere dann ein vorteilhaftes Einkupplungsverhalten der Kupplung gewährleistet, wenn die Ausnehmungen umfänglich ungleichmässig angeordnet sind.

Vorzugsweise nimmt die Breite der Nut ausgehend von der Ausnehmung in Richtung des der Ausnehmung abgewandten Endes der Nut ab, womit der Grad der Führung der Sperrelemente in der Nut in Richtung der Ausnehmung zunimmt, an der sich die entsprechende Nut anschliesst. Sind mehrere Ausnehmungen und somit mehrere Nuten vorgesehen, weisen vorteilhaft alle Nuten die gleiche Ausgestaltung in Bezug auf deren Breite auf, womit ein einfaches Einkuppeln der Kupplung gewährleistet ist. Sind mehrere Nuten vorgesehen, können diese z. B. auch unterschiedliche Breiten aufweisen, was insbesondere dann ein vorteilhaftes Einkupplungsverhalten der Kupplung gewährleistet, wenn die Ausnehmungen umfänglich ungleichmässig angeordnet sind.

Bevorzugt ist die Nut im Querschnitt trapezförmig oder muldenförmig ausgebildet, was eine vorteilhafte Führung des zumindest einen Sperrelementes sowie eine einfache Ausformung der Nut gewährleistet. Zudem werden keine oder nur geringe Kerbspannungen unter Belastung in dem Material des entsprechenden Teils des Setzwerkzeugs erzeugt.

Die Erfindung wird nachstehend anhand eines Ausführungsbeispiels näher erläutert. Es zeigen:
- Fig. 1: Ein Setzwerkzeug im Längsschnitt;
- Fig. 2: einen Schnitt entlang Linie II-II in Fig. 1;
- Fig. 3: eine Detailansicht auf einen Schaftabschnitt der ersten Antriebswelle; und
- Fig. 4 A-C: der Setzvorgang mit dem erfindungsgemässen Setzwerkzeugs in drei Montagezuständen.

Grundsätzlich sind in den Figuren gleiche Teile mit den gleichen Bezugszeichen versehen.

Das in den Figuren 1 bis 3 bzw. Figuren 4 A-C dargestellte Setzwerkzeug 21 für einen mit einer Spreizschraube als Befestigungsmittel 16 im Untergrund 6 verankerbaren Dämmstoffdübel 11 weist eine erste Antriebswelle 22 und eine zweite Antriebswelle 32 auf.

Die erste Antriebswelle 22 weist einen sich entlang einer Längsachse 31 erstreckenden Schaft 23 mit einer Schrauberbitaufnahme als erstes Drehmitnahmemittel 24 für das Befestigungsmittel 16 an einem ersten Ende 25 und mit einem Einsteckende als zweites Drehmitnahmemittel 26 für einen Elektroschrauber als Setzwerkzeuggerät 8 an einem zweiten, dem ersten Ende 25 gegenüberliegenden Ende 27 auf. Am zweiten Ende 27 ist eine zusätzliche Kupplung 28 vorgesehen.

Die zusätzliche Kupplung 28 umfasst einen topfförmigen Abschnitt 51, der koaxial über das zweite Ende 27 der ersten Antriebswelle 22 geführt ist. An der ersten Antriebswelle 22 sind radial von dieser abragende Mitnehmernocken 29 vorgesehen, welche mit Nockenaufnahmen 53 am freien Ende des topfförmigen Abschnitts 51 in Eingriff bringbar sind. Zwischen dem topfförmigen Abschnitt 51 und einem Bereich des zweiten Endes 27 ist ein Federelement 52 vorgesehen, z. B. eine Schraubenfeder, welches die zusätzliche Kupplung 28 in einer ausgekuppelten Stellung hält.

Der Weg zur Verankerung des Befestigungsmittels kann durch einen Anschlag an der ersten Antriebswelle 22 fix definiert werden, der an einem Bereich beim zweiten Ende 37 der zweiten Antriebswelle 32 ansteht. Beispielsweise ist dieser Anschlag von den radial abragenden Mitnehmernocken 29 an der ersten Antriebswelle 22 gebildet, die mit der, dem zweiten Ende 27 der ersten Antriebswelle 22 zugewandten Seite des Gehäuses 58 der Kupplung 38 in Anlage kommen und somit eine weitere Verschiebung der ersten Antriebswelle 22 relativ zur zweiten Antriebswelle 32 in Setzrichtung verhindern. Damit wird eine gleichmässige, definierte Verankerung des Dämmstoffdübels 11 durch das Befestigungselement 16 sichergestellt.

Die zweite Antriebswelle 32 ist koaxial zur ersten Antriebswelle 22 angeordnet und weist einen hohlen Schaft 33 mit einem Aussenvielkant als drittes Drehmitnahmemittel 34 für den Dämmstoffdübel 11 an einem ersten Ende 35 auf. An einem Bereich beabstandet zu dem ersten Ende 35 der zweiten Antriebswelle 32, der in diesem Ausführungsbeispiel dem zweiten Ende 37 der zweiten Antriebswelle 32 entspricht, ist eine durch axialen Druck lösbare Kupplung 38 vorgesehen.

Die Kupplung 38 umfasst drei Sperrelemente 57 in Form von Kugeln, die zur Übertragung eines Drehmomentes von der ersten Antriebswelle 22 auf die zweite Antriebswelle 32 in drei Ausnehmungen 43 eingreifen, welche umfänglich gleichmässig, d. h. in einem radialen Abstand von 120° zueinander angeordnet sind. Anschliessend an jede der Ausnehmungen 43 ist jeweils eine Nut 44 zur Führung der Sperrelemente 57 vorgesehen, die sich direkt an die Ausnehmung anschliessen und sich ausgehend von den Ausnehmungen 43 bereichsweise entlang des Umfangs wendelförmig in Richtung des zweiten Endes 27 der ersten Antriebswelle 22 erstrecken. Die Ausnehmungen 43 und die sich daran anschliessenden Nuten 44 sind am Schaft 23 der ersten Antriebswelle 22 vorgesehen.

Die Nuten 44 sind derart entlang des Umfangs der ersten Antriebswelle 22 vorgesehen, dass sich das der entsprechenden Ausnehmung 43 abgewandte Ende 45 der Nut 45 über eine Axialprojektion einer benachbarten Ausnehmung 44 erstreckt. Die Nuten 45 erstrecken sich in diesem Beispiel im Wesentlichen über einen Winkelbereich von etwa 120°. In der Figur 3 ist diese Überlappung der Nuten 44 mit der Axialprojektion einer benachbarten Ausnehmung 44 mit U bezeichnet.

Die Tiefe und die Breite der Nuten 44 nimmt ausgehend von der Ausnehmung 43 in Richtung des der Ausnehmung 43 abgewandten Endes 45 der Nut 44 ab. Anstelle der dargestellten muldenförmigen Ausgestaltung des Querschnitts der Nuten 44 kann deren Querschnitt auch trapezförmig ausgebildet sein. Die Tiefe der Ausnehmungen 43 ist grösser als die maximale Tiefe der Nuten 44 ausgebildet.

Die Kupplung 38 ist von einem Gehäuse 58 umgeben, welches die radiale Projektion der zweiten Antriebswelle 32 überragt. In dem Gehäuse 58 ist ein Federelement 59 vorgesehen, z. B. eine Schraubenfeder, welches einen Klemmring 56 in Richtung des ersten Endes 25 der ersten Antriebswelle 22 federbeaufschlagt. Der Klemmring 56 zwingt die Sperrelemente 57 in Richtung der ersten Antriebswelle 22, womit die Kupplung 38 in einem eingekuppelten Zustand gehalten ist.

Weiter ist an der zweiten Antriebswelle 32 ein bezogen auf die Längsachse 31 axial verschieblich gelagerter Anschlagteller 41 vorgesehen, dessen axiale Distanz zum ersten Ende 35 der zweiten Antriebswelle 32 über eine Positioniereinrichtung 46 voreinstellbar ist. Die Positioniereinrichtung 46 umfasst mehrere Distanzelemente 47, die zwischen dem Anschlagteller 41 und einem Anschlag 60 an der zweiten Antriebswelle 32 axial hintereinander angeordnet sind. Der Anschlag 60 wird von einem die radiale Projektion der zweiten Antriebswelle 32 überragenden Abschnitt des Gehäuses 58 der Kupplung 38 zwischen der ersten Antriebswelle 22 und der zweiten Antriebswelle 32 gebildet.

Die Distanzelemente 48 sind im Wesentlichen hohlzylindrisch ausgebildet und weisen für eine einfache Anordnung an der zweiten Antriebswelle 32 jeweils einen sich über deren gesamte axiale Länge des Distanzelements 48 ersteckenden Längsschlitz auf. Diese Distanzelemente 48 sind bei Bedarf einfach auf die zweite Antriebswelle 32 aufsteckbar. Vorteilhaft sind diese aus einem radial elastischen Material gefertigt, was ein einfaches Aufclipsen zur Montage der Distanzelemente 48 an der zweiten Antriebswelle 32 ermöglicht.

Alternativ sind die Distanzelemente 48 hohlzylindrisch und umfänglich geschlossen ausgebildet. Derartige Distanzelemente 48 werden zum Einstellen der Setztiefe des Dämmstoffdübels 11 über das erste Ende 35 der zweiten Antriebswelle 32 auf deren Schaft 33 bedarfsweise aufgeschoben.

Nachfolgend wird anhand der Figuren 4 A-C der Setzvorgang eines Dämmstoffdübels 11 mit dem erfindungsgemässen Setzwerkzeug 21 dargelegt.

Der Dämmstoffdübel 11 ist mit der Spreizschraube als Befestigungsmittel 16 versehen und wird als Ganzes auf das Setzwerkzeug 21 aufgesetzt sowie anschliessend in das zuvor durch die zu befestigende Dämmstoffplatte 7 hindurch in den Untergrund 6 erstellte Bohrloch 9 eingeschoben (siehe Fig. 3A). Alternativ wird zuerst der Dämmstoffdübel 11 mit der Spreizschraube in das Bohrloch 9 eingeführt und dann das Setzwerkzeug 21 mit dem Dämmstoffdübel 11 gekoppelt. Der Dämmstoffdübel 11 weist an einem Ende einen wendelartigen Druckteller 12 beziehungsweise ein Dämmstoffgewinde sowie eine Aufnahme als Drehmitnahme 13 auf, welche mit dem dritten Drehmitnahmemittel 34 am ersten Ende 35 der zweiten Antriebswelle 32 zur Übertragung des Drehmomentes von der zweiten Antriebswelle 32 auf den Dämmstoffdübel 11 in Eingriff bringbar ist. Zuvor wurde der Anschlagteller 41 zur Einstellung der gewünschten Setztiefe des Dämmstoffdübels 11 mittels der Positioniereinrichtung 46 axial entlang der zweiten Antriebswelle 32 verschoben.

Durch Druck in Setzrichtung S des Dämmstoffdübels 11 wird die am zweiten Ende 27 der ersten Antriebswelle 22 angeordnete zusätzliche Kupplung 28 eingekuppelt, so dass das von dem Setzwerkzeuggerät 8 erzeugte Drehmoment auf die erste Antriebswelle 22 und von dieser über die Kupplung 38 auf die zweite Antriebswelle 32 übertragen wird.

Sobald die gewünschte Setztiefe des Dämmstoffdübels 11 erreicht ist (siehe Fig. 4B), liegt der Anschlagteller 41 an der Oberfläche 10 der Dämmstoffplatte 7 an. Bei einem weiteren Vorschub des Setzwerkzeugs 21 in Setzrichtung S erhöht sich der Druck auf die Kupplung 38 zwischen der zweiten Antriebswelle 32 und der ersten Antriebswelle 22, so dass diese auslöst und eine Übertragung des Drehmomentes von der ersten Antriebswelle 22 auf die zweite Antriebswelle 32 und somit auf den Dämmstoffdübel 11 unterbricht. Die erste Antriebswelle 22 wird weiterhin rotatorisch angetrieben, so dass das Befestigungsmittel 16 weiter zum Aufweiten des Verankerungsbereichs 14 des Dämmstoffdübels 11 eintreibbar ist.

Das dritte Drehmitnahmemittel 34 an der zweiten Antriebswelle 32 besitzt vorteilhaft eine konische Ausbildung, so dass beim Setzen des Dämmstoffdübels 11 ein Reibschluss beziehungsweise eine Klemmung zwischen dem dritten Drehmitnahmemittel 34 und der Drehmitnahme 13 des Dämmstoffdübels 11 erfolgt. Durch die leicht lösbare Haltekraft zwischen dem Setzwerkzeug 21 und dem Dämmstoffdübel 11 wird die zweite Antriebswelle 32 automatisch in die vordere, eingekuppelte Ausgangsstellung gebracht, wenn das Setzwerkzeug 21 nach Beendigung des Setzvorgangs herausgezogen wird (siehe Fig. 4C).

Wenn die Sperrelemente 57 in den Bereich der Nuten 44 zu liegen kommen, werden die Sperrelemente 57 von diesen bis zum Eingriff in der entsprechenden Ausnehmung 43 geführt. Nun steht das Setzwerkzeug 21 für einen erneuten Setzvorgang eines weiteren Dämmstoffdübels 11 zur Verfügung, wobei dieser exakt und korrekt tief wie der zuvor gesetzte Dämmstoffdübel 11 gesetzt wird.

Stellt sich bei einem Setzvorgang ausnahmsweise kein Klemmen zwischen dem Setzwerkzeug 21 und des Dämmstoffdübels 11 ein, so kann die zweite Antriebswelle 32 manuell wieder nach vorne in Richtung des ersten Endes 25 der ersten Antriebswelle 22 geschoben werden, bis die Kupplung 38 die erste Antriebswelle 22 und die zweite Antriebswelle 32 erneut drehfest miteinander kuppelt.

## Patentansprüche

1. Setzwerkzeug (21) für einen mit einem Befestigungsmittel (16) im Untergrund (6) verankerbaren Dämmstoffdübel (11), mit
einer ersten Antriebswelle (22), die einen sich entlang einer Längsachse (31) erstreckenden Schaft (23) mit einem ersten Drehmitnahmemittel (24) für das Befestigungsmittel (16) an einem ersten Ende (25) und mit einem zweiten Drehmitnahmemittel (26) für ein Setzwerkzeuggerät (8) an einem zweiten, dem ersten Ende (25) gegenüberliegenden Ende (27) aufweist, und mit
einer koaxial zur ersten Antriebswelle (22) angeordneten zweiten Antriebswelle (32), die einen hohlen Schaft (33) mit einem dritten Drehmitnahmemittel (34) für den Dämmstoffdübel (11) an einem ersten Ende (35) aufweist, sowie
mit einer durch axialen Druck lösbaren Kupplung (38), die an einem Bereich beabstandet zu dem ersten Ende (25) der zweiten Antriebswelle (32) angeordnet ist und zumindest ein Sperrelement (57) umfasst, das zur Übertragung eines Drehmomentes von der ersten Antriebswelle (22) auf die zweite Antriebswelle (32) in zumindest eine Ausnehmung (43) eingreift, **dadurch gekennzeichnet, dass**
eine Nut (44) zur Führung des zumindest einen Sperrelementes (57) vorgesehen ist, die sich an die zumindest eine Ausnehmung (43) anschliesst und sich ausgehend von der zumindest einen Ausnehmung (43) zumindest bereichsweise entlang des Umfangs wendelförmig in Richtung des zweiten Endes (27) der ersten Antriebswelle (22) erstreckt.

2. Setzwerkzeug nach Anspruch 1, **dadurch gekennzeichnet, dass** mehrere Sperrelemente (57) und entsprechend der Anzahl der Sperrelemente (57), mehrere Ausnehmungen (43) vorgesehen sind, wobei sich ausgehend von jeder Ausnehmung (43) jeweils eine Nut (44) erstreckt.

3. Setzwerkzeug nach Anspruch 1 oder 2, **dadurch gekennzeichnet, dass** die zumindest eine Ausnehmung (43) und die sich daran anschliessende Nut (44) am Schaft (23) der ersten Antriebswelle (22) vorgesehen sind.

4. Setzwerkzeug nach einem der Ansprüche 1 bis 3, **dadurch gekennzeichnet, dass** die Nut (44) derart entlang des Umfangs vorgesehen ist, dass sich das der Ausnehmung (43) abgewandte Ende (45) der Nut (44) über eine Axialprojektion einer Ausnehmung (43) erstreckt.

5. Setzwerkzeug nach einem der Ansprüche 1 bis 4, **dadurch gekennzeichnet, dass** die Tiefe der Nut (44) ausgehend von der Ausnehmung (43) in Richtung des der Ausnehmung (43) abgewandten Endes (45) der Nut (44) abnimmt.

6. Setzwerkzeug nach einem der Ansprüche 1 bis 5, **dadurch gekennzeichnet, dass** die Breite der Nut (44) ausgehend von der Ausnehmung (43) in Richtung des der Ausnehmung (43) abgewandten Endes (45) der Nut (44) abnimmt.

7. Setzwerkzeug nach einem der Ansprüche 1 bis 6, **dadurch gekennzeichnet, dass** die Nut (44) im Querschnitt trapezförmig ausgebildet ist.

## Claims

1. Setting tool (21) for an insulation fixing (11) that may be anchored in the substrate (6) with a means of fastening (16) with
a first drive shaft (22), which has a shaft (23) extending along a longitudinal axis (31) with a first means of guided rotation (24) for the means of fastening (16) at a first end (25) and with a second means of guided rotation (26) for a setting tool device (8) at a second end (27) lying opposite the first end (25), and with
a second drive shaft (32) arranged coaxially to the first drive shaft (22), which has a hollow shaft (33) with a third means of guided rotation (34) for the insulation fixing (11) at a first end (35), as well as
with a coupling (38) that may be detached through axial pressure, which is arranged on an area at a distance from the first end (25) of the second drive shaft (32) and comprises at least one blocking element (57), which engages in at least one recess (43) to transfer a torque from the first drive shaft (22) to the second drive shaft (32), **characterised in that**
a groove (44) is provided for guiding the at least one blocking element (57), which is connected to the at least one recess (43) and starting from the at least one recess (43) at least in areas extends helically along the circumference in the direction of the second end (27) of the first drive shaft (22).

2. Setting tool according to claim 1, **characterised in that** several blocking elements (57) and several recesses (43) corresponding to the number of blocking elements (57) are provided, in which a groove (44) extends starting from each recess (43).

3. Setting tool according to claim 1 or 2, **characterised in that** the at least one recess (43) and the groove (44) connecting to it are provided on the shaft (23) of the first drive shaft (22).

4. Setting tool according to one of claims 1 to 3, **characterised in that** the groove (44) is provided along the circumference in such a way that the end (45) of the groove (44) facing away from the recess (43) extends over an axial projection of a recess (43).

5. Setting tool according to one of claims 1 to 4, **characterised in that** starting from the recess (43) the depth of the groove (44) decreases in the direction of the end (45) of the groove (44) facing away from the recess (43).

6. Setting tool according to one of claims 1 to 5, **characterised in that** starting from the recess (43) the width of the groove (44) decreases in the direction of the end (45) of the groove (44) facing away from the recess (43).

7. Setting tool according to one of claims 1 to 6, **characterised in that** the groove (44) is made trapezoidal in the cross section.

## Revendications

1. Outil de pose (21) pour une cheville pour matériau isolant (11) pouvant être ancrée dans une surface sous-jacente (6) avec des moyens de fixation (16), comportant :
un premier arbre d'entraînement (22) qui comporte une tige (23) s'étendant le long d'un axe longitudinal (31) avec des premiers moyens d'entraînement en rotation (24) pour les moyens de fixation (16) sur une première extrémité (25) et des deuxièmes moyens d'entraînement en rotation (26) pour un outil de pose (8) sur une seconde extrémité (27) opposée à la première extrémité (25), et
un second arbre d'entraînement (32) agencé coaxialement au premier arbre d'entraînement (22), lequel second arbre d'entraînement comporte une tige creuse (33) avec des troisièmes moyens d'entraînement en rotation (34) de la cheville pour matériau isolant (11) sur une première extrémité (35), ainsi que
un dispositif de couplage (38) pouvant être désengagé par une pression axiale, lequel dispositif de couplage est agencé sur une zone éloignée de la première extrémité (25) du second arbre d'entraînement (32) et comprenant au moins un élément de blocage (57) qui s'engage dans au moins un évidement (43) pour transmettre un couple du premier arbre d'entraînement (22) au second arbre d'entraînement (32), **caractérisé en ce que**
une rainure (44) est prévue pour guider le au moins un élément de blocage (57) qui est adjacent au au moins un évidement (43) et s'étend de manière hélicoïdale en partant du au moins un évidement (43), au moins dans certaines zones, le long de la périphérie en direction de la seconde extrémité (27) du premier arbre d'entraînement (22).

2. Outil de pose selon la revendication 1, **caractérisé en ce que** plusieurs éléments de blocage (57) et, selon le nombre des éléments de blocage (57), plusieurs évidements (43) sont prévus, dans lequel une rainure (44) s'étend respectivement en partant de chaque évidement (43).

3. Outil de pose selon la revendication 1 ou 2, **caractérisé en ce que** le au moins un évidement (43) et la rainure (44) adjacente à celui-ci sont prévus sur la tige (23) du premier arbre d'entraînement (22).

4. Outil de pose selon l'une des revendications 1 à 3, **caractérisé en ce que** la rainure (44) est prévue le long de la périphérie de sorte que l'extrémité (45) de la rainure (44) opposée à l'évidement (43) s'étend au-dessus d'une projection axiale d'un évidement (43).

5. Outil de pose selon l'une des revendications 1 à 4, **caractérisé en ce que** la profondeur de la rainure (44) en partant de l'évidement (43) diminue en direction de l'extrémité (45) de la rainure (44) opposée à l'évidement (43).

6. Outil de pose selon l'une des revendications 1 à 5, **caractérisé en ce que** la largeur de la rainure (44) en partant de l'évidement (43) diminue en direction de l'extrémité (45) de la rainure (44) opposée à l'évidement (43).

7. Outil de pose selon l'une des revendications 1 à 6, **caractérisé en ce que** la section transversale de la rainure (44) est configurée de manière trapézoïdale.
